# FASCICULE DE BREVET EUROPEEN

(11) **EP 2 712 382 B1**
(45) Date de publication et mention de la délivrance du brevet: **12.08.2015**
(21) Numéro de dépôt: 12704319.8
(22) Date de dépôt: 01.02.2012
(51) Int. Cl.: E05D 15/06

(54) **ENCADREMENT POUR PAROIS**
RAHMEN FÜR WÄNDE
FRAMEWORK FOR WALLS

(30) Priorité: 20.05.2011 EP 11166993
(43) Date de publication de la demande: 02.04.2014
(73) Titulaire: Orchidées Constructions S.A., 2024 St-Aubin-Sauges (CH)
(72) Inventeur: JORAY, Eric, CH-2024 St-Aubin (CH)
(74) Mandataire: Ganguillet, Cyril
(86) Numéro de dépôt international: PCT/IB2012/050480
(87) Numéro de publication internationale: WO 2012/160449

(56) Documents cités:
- WO-A1-2006/089758
- WO-A1-2010/130837
- DE-A1- 10 353 791
- GB-A- 2 393 472
- US-A- 1 731 801
- US-A- 4 912 807

## Description

### Domaine technique

La présente invention concerne un ensemble encadrement-embrasure pour parois coulissant dans l'embrasure, en particulier pour fenêtres et portes-fenêtres, agencé pour maintenir au moins une paroi.

La présente invention a pour but de proposer un encadrement dont les différents éléments constitutifs du cadre fixe sont entièrement positionnés au-dessous de la surface externe de l'embrasure de telle sorte que le cadre fixe ne révèle aucun élément en saillie à l'extérieur de l'embrasure. En combinaison au but précédemment décrit, la présente invention a également pour but de proposer un encadrement de telle sorte que les parois sont aptes à être déplacée selon une trajectoire donnée sensiblement rectiligne ou à orientation variable, notamment selon une trajectoire donnée sinueuse et/ou anguleuse, en particulier comportant au moins un angle sensiblement droit.

### Etat de la technique

Le document DE-A-10353791 divulgue un ensemble encadrement-embrasure pour parois coulissantes et comprenant les caractéristiques du préambule de la revendication 1.

Dans les encadrements traditionnels pour parois coulissant dans une embrasure, les profilés longitudinaux du cadre fixe sont positionnés, tout du moins partiellement, en saillie de l'embrasure de sorte à maintenir la paroi. Il est connu d'utiliser divers dispositifs associés audit cadre fixe de sorte à offrir un support de coulissement à la paroi. La demande de brevet européen EP 2 221 440 A1 détaille et revendique un tel encadrement et un tel support de coulissement alors que la demande EP 2 093 364 A1 détaille et revendique un autre type de support de coulissement. Les éléments de l'encadrement, notamment le cadre fixe, positionnés à l'extérieur de l'embrasure forment des saillies par rapport au sol ou au plafond et présentent divers inconvénients tant du point de vue esthétique que fonctionnel. Premièrement, de tels éléments viennent interrompre les plans constitués par les sols et les plafonds. Ce type d'encadrement ne procure donc pas une continuité et une unicité des sols et des plafonds. L'aspect esthétique du bâtiment en est déprécié. Lesdits éléments en saillie de l'embrasure présentent également un inconvénient majeur quant au risque de trébuchement et de blessure pour une personne se déplaçant entre les espaces séparés par l'embrasure. En particulier, un pied de cette personne peut venir percuter la partie inférieure de l'encadrement. Par ailleurs, ces éléments en saillie constituent des obstacles difficilement franchissables pour les personnes se déplaçant en fauteuil roulant ou utilisant un déambulateur. Par ailleurs, la manoeuvre d'objets, montés sur roue ou non, peut s'avérer difficile du fait de ces éléments en saillie. On pense notamment au déplacement de mobilier, en particulier de chaises, de chaises longues, de fauteuils et de tables, ainsi que de parasols, de barbecues, de plantes en pot ou de tout objet de décoration.

Par ailleurs, les encadrements traditionnels pour parois sont configurés de telle sorte que les parois coulissent le long d'un cadre fixe rectiligne. De tels encadrements ne sont donc pas adaptés au déplacement de parois selon une trajectoire donnée à orientation variable, notamment selon une trajectoire donnée sinueuse et/ou anguleuse, en particulier comportant au moins un angle sensiblement droit. Les encadrements traditionnels ne peuvent en effet pas éviter le blocage des parois coulissantes à l'amont d'une portion sinueuse et/ou anguleuse de la trajectoire donnée. C'est ainsi que les encadrements traditionnels ne permettent pas l'ouverture des espaces séparés par l'embrasure selon une géométrie sinueuse et/ou anguleuse. Par exemple, de nombreuses constructions à ce jour sont munies de jardin d'hiver ou autres loggias dont la projection au sol forme un polygone, notamment un rectangle ou un trapèze, ou des figures géométriques plus complexes. Ces structures comportent principalement des parois coulissantes. Néanmoins, par l'utilisation d'encadrements pour parois traditionnels, l'ouverture de ces structures ne peut être réalisée que de manière partielle et par tronçons rectilignes, ces encadrements ne permettant pas l'ouverture des espaces séparés par l'embrasure selon une géométrie sinueuse et/ou anguleuse.

La présente invention vise donc à fournir une solution aux problèmes susmentionnés.

### Divulgation de l'invention

A cet effet, conformément à l'invention, il est proposé un encadrement pour parois conforme à la revendication 1. D'autres configurations possibles de l'invention sont définies dans les revendications 2 à 12.

L'invention ainsi configurée fournit un encadrement dans lequel le cadre fixe est entièrement positionné au-dessous de la surface externe de l'embrasure de telle sorte que lé cadre fixe ne révèle aucun élément en saillie à l'extérieur de l'embrasure. Les plans constitués par les sols n'étant pas interrompus par des éléments constitutifs du cadre fixe, l'esthétisme du lieu n'est pas déprécié. L'encadrement selon l'invention procure une continuité et une unicité des sols entre les espaces séparés par l'embrasure. De par l'absence d'élément du cadre fixe en saillie de l'embrasure, la facilité de circulation entre les espaces séparés par l'embrasure n'est pas entravée. Les risques de trébuchement et de blessure sont évités. L'accès aux espaces séparés par l'embrasure pour les personnes à mobilisé réduite ou handicapées, de même que la manoeuvre d'objets entre lesdits espaces en sont également facilités.

L'invention ainsi configurée fournit également un encadrement pour parois de telle sorte que le déplacement de parois selon une trajectoire donnée n'est pas limité à une trajectoire donnée sensiblement rectiligne. L'encadrement selon l'invention permet le déplacement selon une trajectoire donnée à orientation variable, notamment selon une trajectoire donnée sinueuse et/ou anguleuse, en particulier comportant au moins un angle sensiblement droit. C'est ainsi que les espaces séparés par une embrasure selon une géométrie sinueuse et/ou anguleuse peuvent être totalement ouverts.

### Brève description des dessins

D'autres avantages et caractéristiques de la présente invention seront mieux compris à la lecture de modes particuliers de réalisation de l'invention et en référence aux dessins dans lesquels:
- la figure 1 est une vue en coupe selon un plan transversal d'un encadrement selon l'invention, dans une première forme d'exécution;
- la figure 2 est une vue en coupe selon un plan longitudinal A-A de la partie inférieure de l'encadrement selon la figure 1 ;

### Description détaillée des modes d'exécution de l'invention

L'invention est décrite en référence aux figures 1 et 2 qui illustrent, tel un exemple de forme d'exécution de l'invention adaptée au maintien d'un vitrage double. Le dispositif de l'invention peut être appliqué à d'autres types de parois.

La figure 1 est une vue en coupe selon un plan transversal d'un encadrement selon l'invention, dans une première forme d'exécution. La partie inférieure de l'encadrement est d'abord décrite. L'encadrement, agencé pour maintenir une paroi 5, ici constitué d'un vitrage double, comprend un élément intermédiaire 4, un cadre fixe 1 et des moyens de déplacement 2 permettant le déplacement de la paroi 5 le long du cadre fixe 1. Le cadre fixe 1 comporte deux ailes 1a et 1 b assemblées à l'aide de moyens de fixation 1c. L'élément intermédiaire 4 est destiné à être fixé à la paroi 5. Pour ce faire, l'élément intermédiaire 4 comporte un profil 4c, par exemple, en U coiffant la paroi 5 sur un de ses bords longitudinaux 5a, l'élément intermédiaire 4 et la paroi 5 étant rendue solidaire par le collage d'au moins une face 5b et 5c de la paroi 5 avec au moins une aile du profil 4c en U. Diverses géométries du profil 4c, telles qu'un profil en L ou un profil longitudinal plan, peuvent être utilisées en lieu et place d'un profil en U en adaptant les moyens de connexion entre le profil 4c et la paroi 5. D'autres moyens de connexion, tels que vis et écrous ou soudage, peuvent remplacer ou coopérer avec le collage précité. Par ailleurs, selon la vue en coupe de la figure 1, l'élément intermédiaire 4 comporte un axe 4a et un patin 4b, l'axe 4a étant connecté à l'une de ses extrémités au profil 4c et le patin 4b étant connecté à l'autre extrémité de l'axe 4a. L'axe 4a et le patin 4b sont conformés, de préférence, de manière cylindrique. Le diamètre de l'axe 4a est inférieur à 20 mm, de préférence égale à 15 mm. Le diamètre du patin 4b est dimensionné de telle sorte à pouvoir être placé entre les ailes 1a et 1 b du cadre fixe 1. Le patin 4b est en effet guidé entre les ailes 1a et 1 b du cadre fixe 1, lesquelles sont équipées de brosses 1 d. Le diamètre du patin 4b est inférieure à 80 mm, de préférence égale à 70 mm. L'embrasure 3 de l'encadrement, constituée pour la partie inférieure de l'encadrement par le sol du bâtiment à l'intérieur duquel est disposé l'encadrement, définit une surface externe Se et comporte une rainure débouchante 6a définissant deux éléments d'embrasure latéraux 3a et 3b. On entend par rainure débouchante une rainure débouchant de part et d'autre de l'embrasure 3. La rainure débouchante 6a est d'une largeur inférieure à 25 mm, de préférence égale à 20 mm alors que sa section est de préférence rectangulaire. L'axe 4a traverse la rainure débouchante 6a de sorte que le profil 4c est entièrement positionné à l'extérieur de l'embrasure 3, c'est-à-dire au-dessus de la surface externe Se des éléments d'embrasure latéraux 3a et 3b alors que le cadre fixe 1 est positionné entièrement au-dessous de la surface externe Se de telle sorte que le cadre fixe 1 ne révèle aucun élément en saillie à l'extérieur de l'embrasure 3. La surface externe Se pourra avantageusement être alignée avec le sol du bâtiment à l'intérieur duquel est disposé l'encadrement. L'axe 4a est, de préférence, transversalement centré dans la rainure débouchante 6a et le diamètre de l'axe 4a est dimensionné de sorte que la distance transversale entre l'axe 4a et l'embrasure 3 est inférieure à 5 mm, de préférence égale à 2.5 mm. Dans cette première forme d'exécution de l'invention, le patin 4b comporte les moyens de déplacement 2 qui coopèrent avec le cadre fixe 1. En particulier, le patin 4b est équipé d'une boule 2a de forme sphérique montée en rotation. Avantageusement, la boule 2a montée en rotation dans le patin 4b est apte à pivoter dans toutes les directions. Dans une configuration de l'invention, la boule 2a est montée en rotation dans une unité de transfert à boule 2b, l'unité de transfert à boule 2b étant encastrée dans un logement 4d du patin 4b. Une telle unité de transfert à boule 2b est en soi connue de l'état de la technique. L'unité de transfert à boule 2b est de préférence de marque Always Euro, numéro de référence 522, type 15. Le positionnement de la boule 2a dans l'unité de transfert à boule 2b est tel qu'une partie de la boule 2a est en saillie à l'extérieur de l'unité de transfert à boule 2b. La partie en saillie de la boule 2a est destinée à coopérer avec des moyens de guidages 7 du cadre fixe 1. En effet, le cadre fixe 1 comporte des moyens de guidage 7 destinés à coopérer avec la boule 2a de manière à déplacer la paroi 5 selon une trajectoire donnée. Dans une configuration préférentielle de l'invention, la rainure de guidage 7a, destinée à recevoir et à guider la boule 2a, a avantageusement une section en forme de V, la boule 2a coopérant avec les flancs de la rainure de guidage 7a. Dans une deuxième configuration de l'invention, les moyens de guidage comportent une rainure de guidage de section concave destinée à recevoir et à guider la boule montée en rotation dans le patin, la concavité de la rainure de guidage étant complémentaire de la convexité de la boule. Avantageusement, les moyens de guidage 7 sont équipés d'au moins une bande de soutien coopérant avec les moyens de déplacement 2. Dans la configuration d'une section de rainure de guidage 7a en forme de V, deux bandes de soutien 7b et 7c sont disposées sur les flancs de la rainure de guidage 7a. La ou les bandes de soutien sont avantageusement en acier inoxydable ou en laiton alors que la boule 2a est en acier inoxydable. La rainure de guidage 7a pourra définir une trajectoire sensiblement rectiligne ou à orientation variable, notamment sinueuse et/ou anguleuse, en particulier comportant au moins un angle sensiblement droit. Dans le cas où la rainure de guidage 7a définit une trajectoire à orientation variable, la rainure débouchante 6a ainsi que le cadre fixe 1 comportant la rainure de guidage 7a définissent chacun avantageusement la même orientation variable que la rainure de guidage 7a. De plus, dans le cas où la rainure de guidage 7a définit une trajectoire anguleuse, l'angle pourra être pointu ou arrondi en congé, l'arrondi en congé procurant l'avantage d'un déplacement plus fluide de la paroi le long de la rainure de guidage 7a.

La figure 2 est une vue en coupe selon un plan longitudinal A-A de la partie inférieure de l'encadrement selon la figure 1. On retrouve dans cette vue de l'encadrement les mêmes éléments que dans la figure 1 de sorte qu'il n'est pas nécessaire de les énumérer à nouveau. Dans cette première forme d'exécution, l'encadrement selon l'invention, et plus précisément l'élément intermédiaire 4, comporte deux axes 4a longitudinalement distants. Un patin 4b est connecté à une extrémité de chaque axe 4a. Les deux axes 4a sont disposés dans le prolongement des extrémités longitudinales de la paroi 5 de sorte à stabiliser la paroi à l'encontre de tout pivotement de celle-ci autour d'un axe transversal. Les patins 4b sont équipés chacun d'une boule 2a de forme sphérique montée en rotation et destinée à coopérer avec les moyens de guidage 7, en particulier avec la rainure de guidage 7a. Les axes 4a, longitudinalement distants, traversent donc une même rainure débouchante 6a et les boules 2a équipant chacune un patin 4b coopèrent avec la même rainure de guidage 7a de sorte que, lors du déplacement de la paroi 5 le long de la rainure de guidage 7a, les axes 4a, et à fortiori les boules 2a, franchissent successivement le même tronçon de la rainure de guidage 7a.

Suite à la description de la partie inférieure de l'encadrement selon l'invention en référence aux figures 1 et 2, la description de la partie supérieure de l'encadrement est donnée ci-après en référence à la figure 1. Selon la description de la partie inférieure de l'encadrement selon l'invention, la paroi 5 repose par l'intermédiaire de l'élément intermédiaire 4 et des moyens de déplacement 2 sur les moyens de guidage 7 du cadre fixe 1. De ce fait, la partie supérieure de l'encadrement ne doit remplir que les fonctions relatives au maintien et au guidage de la paroi 5 dans le cadre fixe 1. Dès lors, la partie supérieure de l'encadrement comprend un élément intermédiaire 4', destiné à être fixé à la paroi 5 et comportant un profil 4'c sensiblement similaire au profil 4c de l'élément intermédiaire 4, un axe 4'a sensiblement similaire à l'axe 4a et un patin 4'b, l'axe 4'a étant connectée à l'une de ses extrémités au profil 4'c et le patin 4'b étant connecté à l'autre extrémité de l'axe 4'a. L'embrasure de l'encadrement, constituée pour la partie supérieure de l'encadrement par le plafond du bâtiment à l'intérieur duquel est disposé l'encadrement, définit la surface externe Se et comporte une rainure débouchante 6'a avantageusement à la verticale de la rainure débouchante 6a. De préférence, la rainure débouchante 6'a définit une trajectoire sensiblement rectiligne ou a orientation variable identique à celle de la rainure de guidage 7a et à fortiori de la rainure débouchante 6a . L'axe 4'a traverse la rainure débouchante 6'a de sorte que le profil 4'c est entièrement positionné à l'extérieur de l'embrasure, c'est-à-dire au-dessous de la surface externe Se alors que le cadre fixe 1 est positionné entièrement au-dessus de la surface externe Se de telle sorte que le cadre fixe ne révèle aucun élément en saillie à l'extérieur de l'embrasure. La surface externe Se pourra avantageusement être alignée avec le plafond du bâtiment à l'intérieur duquel est disposé l'encadrement. De préférence, le patin 4'b est guidé entre les ailes 1a et 1 b du cadre fixe 1, lesquelles sont équipées de brosses 1 d. Le patin 4'b est conformé, de préférence, de manière cylindrique et son diamètre est identique à celui du patin 4b. Dans une autre configuration de l'invention, le patin pourra comporter des moyens de déplacement coopérant avec le cadre fixe. En particulier, le patin de la partie supérieure de l'encadrement pourra être équipé d'un galet monté en rotation autour d'un axe centré par rapport à l'élément intermédiaire, le galet coopérant avec le cadre fixe pour maintenir et guider la paroi le long du cadre fixe. De manière similaire à la description de la partie inférieure de l'encadrement en référence à la figure 2, la partie supérieure de l'encadrement comporte deux axes longitudinalement distants. Un patin est connecté à une extrémité de chaque axe. Les axes, longitudinalement distants, de la partie supérieure de l'encadrement traversent donc une même rainure débouchante de sorte que, lors du déplacement de la paroi le long de la rainure de guidage, les axes franchissent successivement le même tronçon de la rainure débouchante.

Avantageusement, plusieurs parois équipées d'éléments intermédiaires et de moyens de déplacement sont disposées le long de la même rainure de guidage. Ces parois sont aptes à être déplacées le long de la même rainure de guidage.

De par l'encadrement ainsi configuré, en particulier en référence aux descriptions des parties inférieures et supérieures de l'encadrement ci-dessus, la paroi 5 est apte à être déplacée le long de la rainure de guidage 7a selon une trajectoire sensiblement rectiligne ou à orientation variable, notamment le long d'une trajectoire sinueuse et/ou anguleuse, en particulier comportant au moins un angle sensiblement droit. Le déplacement de la paroi 5 n'est donc pas limité à des trajectoires données rectilignes ou quasi-rectilignes. De plus, de par l'encadrement ainsi configuré, l'encadrement, en position d'ouverture, ne révèle aucun élément en saillie à l'extérieur de l'embrasure 3, les différents éléments constitutifs du cadre fixe 1 étant entièrement positionnés au-dessous de la surface externe Se pour la partie inférieure de l'encadrement et au-dessus de la surface externe Se pour la partie supérieure de l'encadrement. Tant du point de vue esthétique que fonctionnel, les inconvénients précités des encadrements traditionnels sont évités.

## Revendications

1. Ensemble encadrement-embrasure pour parois coulissantes (5), en particulier pour fenêtres et portes-fenêtres,
ledit ensemble encadrement-embrasure comprenant une embrasure (3) et un encadrement agencé pour maintenir au moins une paroi (5) coulissant dans ladite embrasure (3),
ladite embrasure (3) définissant une surface externe (Se) alignée le sol du bâtiment à l'intérieur duquel est disposé ledit encadrement,
et ledit encadrement comprenant
un cadre fixe (1),
un élément intermédiaire (4) comportant un profil (4c) destiné à être fixé à ladite paroi (5)
et des moyens de déplacement (2) permettant le déplacement de ladite paroi (5) par rapport audit cadre fixe (1),
ladite l'embrasure (3) comportant au moins une rainure débouchante (6a) traversée par l'élément intermédiaire, **caractérisé**
**en ce que** ledit élément intermédiaire (4) comporte un axe (4a) qui est connecté à l'une de ses extrémités audit profil (4c) et ledit axe (4a) traverse ladite rainure débouchante (6a) et au moins un patin (4b) est connecté à l'autre des extrémités dudit élément intermédiaire (4),
**en ce que** ledit patin (4b) comporte lesdits moyens de déplacement (2) et en ce que lesdits moyens de déplacement (2) coopèrent avec des moyens de guidage (7) dudit cadre fixe (1) de manière à déplacer la paroi (5) selon une trajectoire donnée,
**en ce que** lesdits moyens de déplacement (2) comportent au moins une boule (2a) de forme sphérique montée en rotation à l'extrémité de chaque patin (4b), ladite boule (2a) étant apte à pivoter dans toutes les directions et destinée à coopérer avec lesdits moyens de guidage (7) du cadre fixe (1),
**en ce que** lesdits moyens de guidage (7) du cadre fixe (1) comportent au moins une rainure de guidage (7a) destinée à recevoir et à guider ladite boule (2a) durant son déplacement
**et en ce que** ledit cadre fixe (1) est positionné entièrement au-dessous de la surface externe (Se) de telle sorte que le cadre fixe (1) ne révèle aucun élément en saillie à l'extérieur de l'embrasure (3).

2. Ensemble encadrement-embrasure selon la revendication précédente, **caractérisé en ce que** la trajectoire suivie par la paroi (5) est à orientation variable.

3. Ensemble encadrement-embrasure selon la revendication précédente, **caractérisé en ce que** la trajectoire suivie par la paroi (5) est sinueuse et/ou anguleuse, en particulier comporte au moins un angle sensiblement droit.

4. Ensemble encadrement-embrasure selon la revendication 1, **caractérisé en ce que** la trajectoire suivie par la paroi (5) est sensiblement rectiligne.

5. Ensemble encadrement-embrasure selon l'une quelconque des revendications précédentes, **caractérisé en ce que** ladite rainure de guidage (7a) a une section en forme de V.

6. Ensemble encadrement-embrasure selon l'une quelconque des revendications 1 à 4, **caractérisé en ce que** ladite rainure de guidage (7a) a une section concave, la concavité de la rainure étant complémentaire de la convexité de la boule (2a).

7. Ensemble encadrement-embrasure selon l'une quelconque des revendications précédentes, **caractérisé en ce que** les moyens de guidages (7) sont équipés d'au moins une bande de soutien coopérant avec les moyens de déplacements (2).

8. Ensemble encadrement-embrasure selon les revendications 5 et 7, **caractérisé en ce que** deux bandes de soutien (7b,7c) sont disposés sur les flancs de ladite rainure de guidage (7a) ayant une section en forme de V.

9. Ensemble encadrement-embrasure selon l'une quelconque des revendications 7 à 8, **caractérisé en ce que** ladite ou lesdites bandes de soutien (7b,7c) et ladite boule sont en acier inoxydable.

10. Ensemble encadrement-embrasure selon l'une quelconque des revendications 7 à 8, **caractérisé en ce que** ladite ou lesdites bandes de soutien (7b,7c) sont en laiton et ladite boule est en acier inoxydable.

11. Ensemble encadrement-embrasure selon l'une quelconque des revendications précédentes, **caractérisé en ce que** ledit élément intermédiaire (4) comporte au moins un axe (4a) traversant ladite rainure débouchante (6a), ledit ou lesdits patin(s) (4b) étant connecté à l'une des extrémités dudit axe (4a).

12. Ensemble encadrement-embrasure selon la revendication précédente, **caractérisé en ce que** ledit élément intermédiaire (4) comporte au moins deux axes (4a) longitudinalement distants et traversant ladite rainure débouchante (6a) et **en ce que** au moins un patin (4b) est connecté à une extrémité de chaque axe (4a).

## Patentansprüche

1. Anordnung aus Umrahmung und Fensteröffnung/Türöffnung für Schiebewände (5), insbesondere für Fenster und Fenstertüren,
wobei die Anordnung aus Umrahmung und Fensteröffnung/Türöffnung eine Fensteröffnung/Türöffnung (3) und eine Umrahmung umfasst, die angeordnet ist, um mindestens eine Wand (5) zu halten, die in der Fensteröffnung/Türöffnung (3) gleitet,
wobei die Fensteröffnung/Türöffnung (3) eine äußere Oberfläche (Se) definiert, die auf den Boden des Gebäudes ausgerichtet ist, in dessen Inneren die Umrahmung angeordnet ist,
wobei die Umrahmung
einen feststehenden Rahmen (1),
ein Zwischenelement (4), das ein Profil (4c) umfasst, das dazu bestimmt ist, an der Wand (5) befestigt zu werden,
und Verschiebungsmittel (2) umfasst, die das Verschieben der Wand (5) bezüglich des feststehenden Rahmens (1) gestatten,
wobei die Fensteröffnung/Türöffnung (3) mindestens eine Durchgangsnut (6a) umfasst, die vom Zwischenelement durchquert wird, **dadurch gekennzeichnet,**
**dass** das Zwischenelement (4) eine Achse (4a) umfasst, die an einem ihrer Enden mit dem Profil (4c) verbunden ist und die Achse (4a) die Durchgangsnut (6a) durchquert und mindestens ein Schuh (4b) mit dem anderen der Enden des Zwischenelements (4) verbunden ist,
**dass** der Schuh (4b) die Verschiebungsmittel (2) umfasst und dass die Verschiebungsmittel (2) so mit Führungsmitteln (7) des feststehenden Rahmens (1) zusammenwirken, dass die Wand (5) gemäß einer gegebenen Bahn verschoben wird,
**dass** die Verschiebungsmittel (2) mindestens eine sphärische Kugel (2a) umfassen, die am Ende jedes Schuhs (4b) drehbar montiert ist, wobei die Kugel (2a) geeignet ist, in allen Richtungen zu schwenken, und dazu bestimmt ist, mit den Führungsmitteln (7) des feststehenden Rahmens (1) zusammenzuwirken,
**dass** die Führungsmittel (7) des feststehenden Rahmens (1) mindestens eine Führungsnut (7a) umfassen, die dazu bestimmt ist, die Kugel (2a) während ihrer Verschiebung aufzunehmen und zu führen,
und **dass** der feststehende Rahmen (1) gänzlich unter der äußeren Oberfläche (Se) positioniert ist, so dass der feststehende Rahmen (1) kein an der Außenseite der Fensteröffnung/Türöffnung (3) vorstehendes Element zeigt.

2. Anordnung aus Umrahmung und Fensteröffnung/Türöffnung nach dem vorhergehenden Anspruch, **dadurch gekennzeichnet, dass** die von der Wand (5) verfolgte Bahn eine variable Ausrichtung hat.

3. Anordnung aus Umrahmung und Fensteröffnung/Türöffnung nach dem vorhergehenden Anspruch, **dadurch gekennzeichnet, dass** die von der Wand (5) verfolgte Bahn kurvig und/oder eckig ist und insbesondere mindestens einen im Wesentlichen rechten Winkel umfasst.

4. Anordnung aus Umrahmung und Fensteröffnung/Türöffnung nach Anspruch 1, **dadurch gekennzeichnet, dass** die von der Wand (5) verfolgte Bahn im Wesentlichen geradlinig ist.

5. Anordnung aus Umrahmung und Fensteröffnung/Türöffnung nach einem der vorhergehenden Ansprüche, **dadurch gekennzeichnet, dass** die Führungsnut (7a) einen V-förmigen Querschnitt hat.

6. Anordnung aus Umrahmung und Fensteröffnung/Türöffnung nach einem der Ansprüche 1 bis 4, **dadurch gekennzeichnet, dass** die Führungsnut (7a) einen konkaven Querschnitt hat, wobei die Konkavität der Nut zu der Konvexität der Kugel (2a) komplementär ist.

7. Anordnung aus Umrahmung und Fensteröffnung/Türöffnung nach einem der vorhergehenden Ansprüche, **dadurch gekennzeichnet, dass** die Führungsmittel (7) mit mindestens einem Stützstreifen ausgerüstet sind, der mit den Verschiebungsmitteln (2) zusammenwirkt.

8. Anordnung aus Umrahmung und Fensteröffnung/Türöffnung nach Ansprüchen 5 und 7, **dadurch gekennzeichnet, dass** zwei Stützstreifen (7b, 7c) an den Flanken der Führungsnut (7a), die einen V-förmigen Querschnitt hat, angeordnet sind.

9. Anordnung aus Umrahmung und Fensteröffnung/Türöffnung nach einem der Ansprüche 7 bis 8, **dadurch gekennzeichnet, dass** der oder die Stützstreifen (7b, 7c) und die Kugel aus rostfreiem Stahl sind.

10. Anordnung aus Umrahmung und Fensteröffnung/Türöffnung nach einem der Ansprüche 7 bis 8, **dadurch gekennzeichnet, dass** der oder die Stützstreifen (7b, 7c) aus Messing sind und die Kugel aus rostfreiem Stahl ist.

11. Anordnung aus Umrahmung und Fensteröffnung/Türöffnung nach einem der vorhergehenden Ansprüche, **dadurch gekennzeichnet, dass** das Zwischenelement (4) mindestens eine Achse (4a) umfasst, die die Durchgangsnut (6a) durchquert, wobei der oder die Schuhe (4b) mit einem der Enden der Achse (4a) verbunden sind.

12. Anordnung aus Umrahmung und Fensteröffnung/Türöffnung nach dem vorhergehenden Anspruch, **dadurch gekennzeichnet, dass** das Zwischenelement (4) mindestens zwei Achsen (4a) umfasst, die in Längsrichtung beabstandet sind und die Durchgangsnut (6a) durchqueren und dass mindestens ein Schuh (4b) mit einem Ende jeder Achse (4a) verbunden ist.

## Claims

1. Framework-opening assembly for sliding walls (5), in particular for windows and French windows,
said framework-opening assembly comprising an opening (3) and a framework arranged to maintain at least one sliding wall (5) in said opening (3),
said opening (3) defining an outer surface (Se) aligned with the floor of the building inside which is arranged said framework,
and said framework comprising
a fixed frame (1),
an intermediate element (4) comprising a profile (4c) intended to be fixed to said wall (5)
and moving means (2) making it possible to move said wall (5) relative to said fixed frame (1),
said opening (3) comprising at least one open groove (6a) passed through by the intermediate element, **characterized**
**in that** said intermediate element (4) comprises an axis (4a) which is connected at one of its ends to said profile (4c) and said axis (4a) passes through said open groove (6a) and at least one runner (4b) is connected to the other of the ends of said intermediate element (4),
**in that** said runner (4b) comprises said moving means (2) and in that said moving means (2) cooperate with guiding means (7) of said fixed frame (1) so as to move the wall (5) along a given trajectory,
**in that** said moving means (2) comprise at least one ball (2a) of spherical form mounted to rotate at the end of each runner (4b), said ball (2a) being able to pivot in all directions and intended to cooperate with said guiding means (7) of the fixed frame (1),
**in that** said guiding means (7) of the fixed frame (1) comprise at least one guiding groove (7a) intended to receive and to guide said ball (2a) during its movement
and **in that** said fixed frame (1) is positioned entirely under the outer surface (Se) such that the fixed frame (1) shows no protruding element outside the opening (3).

2. Framework-opening assembly according to the preceding claim, **characterized in that** the trajectory followed by the wall (5) is of variable orientation.

3. Framework-opening assembly according to the preceding claim, **characterized in that** the trajectory followed by the wall (5) is winding and/or angular, in particular comprises at least one substantially right angle.

4. Framework-opening assembly according to Claim 1, **characterized in that** the trajectory followed by the wall (5) is substantially rectilinear.

5. Framework-opening assembly according to any one of the preceding claims, **characterized in that** said guiding groove (7a) has a V-shaped section.

6. Framework-opening assembly according to any one of Claims 1 to 4, **characterized in that** said guiding groove (7a) has a concave section, the concavity of the groove complementing the convexity of the ball (2a).

7. Framework-opening assembly according to any one of the preceding claims, **characterized in that** the guiding means (7) are equipped with at least one support strip cooperating with the moving means (2).

8. Framework-opening assembly according to Claims 5 and 7, **characterized in that** two support strips (7b, 7c) are arranged on the flanks of said guiding groove (7a) having a V-shaped section.

9. Framework-opening assembly according to either one of Claims 7 or 8, **characterized in that** said support strip or strips (7b, 7c) and said ball are made of stainless steel.

10. Framework-opening assembly according to either one of Claims 7 or 8, **characterized in that** said support strip or strips (7b, 7c) are made of brass and said ball is made of stainless steel.

11. Framework-opening assembly according to any one of the preceding claims, **characterized in that** said intermediate element (4) comprises at least one axis (4a) passing through said open groove (6a), said runner or runners (4b) being connected to one of the ends of said axis (4a).

12. Framework-opening assembly according to the preceding claim, **characterized in that** said intermediate element (4) comprises at least two longitudinally distant axes (4a) passing through said open groove (6a) and **in that** at least one runner (4b) is connected to an end of each axis (4a).
